# EUROPÄISCHE PATENTSCHRIFT

(11) **EP 1 561 884 B1**
(45) Veröffentlichungstag und Bekanntmachung des Hinweises auf die Patenterteilung: **18.08.2010**
(21) Anmeldenummer: 04030537.7
(22) Anmeldetag: 23.12.2004
(51) Int. Cl.: E05B 5/00, A47K 3/28

(54) **Griff**
Handle
Poignée

(30) Priorität: 09.02.2004 DE 202004001969 U
(43) Veröffentlichungstag der Anmeldung: 10.08.2005
(73) Patentinhaber: Koralle Sanitärprodukte GmbH, 32602 Vlotho (DE)
(72) Erfinder: Von Goeddaeus, Richard, 32602 Vlotho (DE); Häusser, Christoph, 32052 Herford (DE)
(74) Vertreter: Stenger, Watzke & Ring

(56) Entgegenhaltungen:
- BE-A3- 1 008 810
- DE-U1- 20 201 171

## Beschreibung

Die Erfindung betrifft einen Griff, insbesondere für Türen von Duschabtrennungen, vorzugweise aus durchsichtigem Material, bestehend im montierten Zustand aus einem auf der einen Seite des Türblattes fest anordbaren Außengriff und einem auf der anderen Seite hervorstehend anordbaren, mit dem Außengriff verbundenen Innengriff, wobei der Innengriff in einen Hohlraum des Außengriffes vollständig einschiebbar ist.

Ein gattungsgemäßer Griff ist aus der DE 202 01 171 U1 bekannt geworden. Dieser Griff besteht aus einem auf der Außenseite einer Duschkabinentür angeordneten Außengriff und einem in den Duschinnenraum weisenden Innengriff, welcher in den Außengriff versenkbar ist und unter Einwirkung einer in Achsrichtung wirkenden Druckfeder gehalten wird. Dabei ist der Innengriff bei gespannter Druckfeder mittels eines in einer Raststelle in einem Führungskanal eingerasteten Führungsbolzens eines Führungsrings in Versenkstellung fixierbar. Die Versenkstellung des Innengriffs ist durch Berührung auslösbar und wird durch Spannung der Druckfeder in Handhabstellung gebracht.

Der Erfindung liegt die Aufgabe zugrunde, beim Reinigen der Innenfläche von Türen, insbesondere von Duschabtrennungen aus durchsichtigem Material, eine glatte Fläche zu haben, die nicht durch einen Innengriff unterbrochen wird, der aber zum Schließen der Tür von innen nach wie vor zur Verfügung steht, wobei der Griff insgesamt robust ausgestaltet sein soll.

Die Lösung dieser Aufgabenstellung durch die Erfindung ist **dadurch gekennzeichnet, daß** der Innengriff mit einem Griffteil verbunden ist, das in einer Öffnung des Außengriffes verschiebbar geführt ist, wobei das Griffteil aus dem Außengriff hervorragt, wenn der Innengriff in den Hohlraum eingeschoben wird.

Mit dem erfindungsgemäßen Griff wird die Möglichkeit geschaffen, eine glattflächige Innenfläche für die Reinigung der Türinnenseite zu schaffen und dennoch die Möglichkeit zu haben, die Tür mittels des aus dem Hohlraum des Außengriffes herausgezogenen Innengriffes schließen zu können.

Der Innengriff ist erfindungsgemäß mit einem Griffteil verbunden, der in einer Öffnung des Außengriffes verschiebbar geführt ist. Hierdurch wird eine weitere Führung für das Verschieben des Innengriffes geschaffen, wobei der Griffteil aus dem Außengriff herausragt, um den Innengriff wieder in seine Arbeitsstellung zu überführen. Die Verbindung des Innengriffes mit dem Griffteil erfolgt durch einen Gewindestift, der jeweils in ein Innengewinde im Innengriff und Griffteil eingeschraubt ist. Dieser Gewindestift kann mit einer Schlüsselfläche versehen sein, um die Montage zu erleichtern.

Gemäß einem weiteren Merkmal der Erfindung ist der Außengriff mittels einer Griffschraube am Türblatt befestigt, wobei die Gewindeverbindung dieser beiden Teile den zylindrischen Hohlraum umschließt. Hierdurch ergibt sich eine konstruktiv einfache Verbindung des Außengriffes mittels der Griffschraube mit dem Türblatt, die gleichzeitig eine einfache Ausbildung des Hohlraumes im Außengriff ergibt.

Wenn gemäß einem weiteren Merkmal der Erfindung zwischen dem Innengriff und dem Griffteil ein Führungsstück angeordnet ist, das mit seiner Umfangsfläche im Hohlraum geführt ist, ergibt sich eine besonders gute Führung beim Verschieben des Innengriffes. Gleichzeitig kann dieses Führungsstück die ausgeschobene Position des Innengriffes durch Anlage an der Griffschraube begrenzen.

Gemäß einem weiteren Merkmal der Erfindung ist in einer Aussparung des Außengriffes eine Dichtung angeordnet, die einerseits eine Abdichtung gegenüber dem verschiebbaren Griffteil und andererseits dessen Arretierung in der innerhalb des Außengriffes liegenden Endposition bewirkt. Durch dieser erfindungsgemäße Ausbildung wird eine einfache und gute Abdichtung und eine gute Positionierung in den Endstellungen bewirkt. Bei einer bevorzugten Ausführungsform der Erfindung greift die Dichtung zu Arretierzwecken in eine Vertiefung des Griffteils ein.

Bei einer bevorzugten Ausführungsform der Erfindung sitzt die Griffschraube mit ihrem Kopf oberflächenbündig in einer Ansenkung der Aufnahmebohrung im Türblatt, so daß die Reinigung nicht durch hervorstehende Teile behindert wird.

Bei einer bevorzugten Ausführungsform der Erfindung wirkt der Kopf der Griffschraube mit seiner Innenfläche sowohl mit dem Führungsstück in der ausgeschobenen Position des Innengriffes als auch mit der Außenfläche des Innengriffes in seiner eingeschobenen Position dichtend zusammen, wodurch eine gute Abdichtung in beiden Endpositionen des Innengriffes gewährleistet wird. Die Innenfläche des Kopfes der Griffschraube kann mit einer Anschlagfläche für das Führungsstück versehen sein, so daß auch eine exakte Positionierung des Innengriffes in der ausgeschobenen Stellung gegeben ist.

Mit der erfindungsgemäßen Ausbildung des Griffes wird ohne Beeinträchtigung der Handhabbarkeit und bei einfacher Konstruktion eine Griffausbildung geschaffen, welche die Reinigung der Innenfläche der Tür, insbesondere von Duschabtrennungen, nicht behindert.

Auf der Zeichnung ist ein Ausführungsbeispiel der Erfindung dargestellt, und zwar zeigen:
- Fig. 1: einen Längsschnitt durch den erfindungsgemäßen Griff mit ausgeschobenem Innengriff und
- Fig. 2: einen entsprechenden Längsschnitt bei eingeschobenem Innengriff.

Das in den Zeichnungen dargestellte Ausführungsbeispiel zeigt ein aus Glas bestehendes Türblatt T, an dem auf der Außenseite ein Außengriff 1 befestigt ist. Die Befestigung erfolgt mittels einer Griffschraube 2, die in einer mit einer Ansenkung A versehenen Aufnahmeöffnung O angeordnet ist. Beim Ausführungsbeispiel ist der Außengriff mit einem Innengewinde 11 und die Griffschraube 2 mit einem Außengewinde 21 versehen, so daß der Außengriff 1 gegen die Außenfläche des Türblattes T festgezogen werden kann. Zwischen Außenfläche des Türblattes T und der ihr zugewandten Fläche des Außengriffes 1 ist ein Dichtring 4 angeordnet.

Im Außengriff 1 bzw. der ihn am Türblatt T festhaltenden Griffschraube 2 ist ein Hohlraum 5 ausgebildet, in den ein Innengriff 3 eingeschoben werden kann. Dieser Innengriff 3 ist auf einen Teil eines Gewindestiftes 31 aufgeschraubt, der auf seinem anderen Teil ein Griffteil 32 trägt, das somit fest mit dem Innengriff 3 verbunden ist.

Zwischen dem Innengriff 3 und dem Griffteil 32 befindet sich ein Führungsstück 6. Dieses Führungsstück 6, das auch auf dem Gewindestift 31 sitzt, hat einen größeren Außendurchmesser und ist an der Innenfläche des Hohlraumes 5 geführt.

In der Normalstellung gemäß Fig. 1, in der der Innengriff 3 von der Innenfläche des Türblattes T absteht, befindet sich das Griffteil 32 mit seinem Endstück in einer Öffnung 12 des Außengriffes, so daß das Griffteil 32 innerhalb der Kontur des Außengriffes 1 liegt. Wenn der Innengriff 3 zum Zwecke der Reinigung der Innenfläche des Türblattes T in den Hohlraum 5 gemäß Fig. 2 eingeschoben wird, ragt das Griffteil 32 aus dem Außengriff 1 hervor. Durch Hereindrücken des in dieser Position befindlichen Griffteiles 32 in den Außengriff 1 läßt sich somit der Innengriff 3 wieder in seine Normalstellung überführen.

Beim Verschieben des Innengriffes 3 liegt das Führungsstück 6 an der Außenfläche des Hohlraumes 5 an. Die Führung des Griffteiles 32 wird noch dadurch verbessert, daß der Außengriff 1 mit einem das Griffteil 32 umgebenden Führungsflansch 13 versehen ist.

Dieser Führungsflansch 13 dient zugleich der Befestigung einer Dichtung 7, die im Außengriff 1 befestigt ist und diesen gegenüber dem beweglichen Griffteil 32 abdichtet. Durch eine Vertiefung 33 im Griffteil 32 (siehe Fig. 2) erfolgt eine Arretierung des Griffteiles 32 und damit des Innengriffes 3 in seiner ausgeschobenen Stellung nach Fig. 1.

In der eingeschobenen Stellung des Innengriffes 3 gemäß Fig. 2 liegt das Führungsstück 6 am Außengriff 1 an, so daß die Stirnfläche des Innengriffes 3 bündig mit der Oberfläche der Griffschraube 2 und damit der Innenfläche des Türblattes T ist.

Um das Zusammensetzen der Einzelteile zu erleichtern, ist der Gewindestift 31 mit Schlüsselflächen 34 versehen.

Wie die Zeichnungen erkennen lassen, wirkt der Kopf der Griffschraube 2 mit seiner Innenfläche 22 sowohl mit dem Führungsstück 6 in der ausgeschobenen Position des Innengriffes 3 als auch mit der Außenfläche 35 des Innengriffes in seiner eingeschobenen Position dichtend zusammen. Auf diese Weise wird das Eintreten von Wasser oder Schmutz in den Hohlraum 5 verhindert. Die Innenfläche 22 des Kopfes der Griffschraube 2 ist zudem mit einem Anschlag 23 versehen, an dem das Führungsstück 6 in der ausgeschobenen Position des Innengriffes 3 anliegt.

Wenn sich der Innengriff 3 gemäß Fig. 2 in der in den Außengriff 1 eingeschobenen Stellung befindet, liegt der Innengriff 3 oberflächenbündig in der Griffschraube 2 und die Griffschraube 2 aufgrund der Ansenkung A oberflächenbündig innerhalb des Türblattes T, so daß die Innenseite des Türblattes T ohne störende Aufbauten gereinigt werden kann.

### Bezugszeichenliste

- A: Ansenkung
- O: Aufnahmeöffnung
- T: Türblatt

- 1: Außengriff
- 11: Innengewinde
- 12: Öffnung
- 13: Flansch
- 2: Griffschraube
- 21: Außengewinde
- 22: Innenfläche
- 23: Anschlag
- 3: Innengriff
- 31: Gewindestift
- 32: Griffteil
- 33: Vertiefung
- 34: Schlüsselfläche
- 35: Außenfläche
- 4: Dichtring
- 5: Hohlraum
- 6: Führungsstück
- 7: Dichtung

## Patentansprüche

1. Griff, insbesondere für Türen von Duschabtrennungen, vorzugsweise aus durchsichtigem Material, bestehend im montierten Zustand aus einem auf der einen Seite des Türblattes (T) fest anordbaren Außengriff (1) und einem auf der anderen Seite hervorstehend anordbaren, mit dem Außengriff (1) verbundenen Innengriff (3), wobei der Innengriff (3) in einen Hohlraum (5) des Außengriffes (1) vollständig einschiebbar ist,
**dadurch gekennzeichnet,**
**dass** der Innengriff (3) mit einem Griffteil (32) verbunden ist, das in einer Öffnung (12) des Außengriffes (1) verschiebbar geführt ist, wobei das Griffteil (32) aus dem Außengriff (1) hervorragt, wenn der Innengriff (3) in den Hohlraum (5) eingeschoben wird.

2. Griff nach Anspruch 1, **dadurch gekennzeichnet, dass** der Außengriff (1) mittels einer Griffschraube (2) am Türblatt (T) befestigbar ist, wobei die Gewindeverbindung (11, 21) dieser beiden Teile (1, 2) den zylindrischen Hohlraum (5) umschließt.

3. Griff nach Anspruch 1, **dadurch gekennzeichnet, dass** der Innengriff (3) mit dem Griffteil (32) durch einen Gewindestift (31) verbunden ist, der jeweils in ein Innengewinde im Innengriff (3) bzw. Griffteil (32) eingeschraubt ist.

4. Griff nach Anspruch 3, **dadurch gekennzeichnet, dass** der Gewindestift (31) mit einer Schlüsselfläche (34) versehen ist.

5. Griff nach mindestens einem der Ansprüche 1 bis 4, **dadurch gekennzeichnet, dass** zwischen dem Innengriff (3) und dem Griffteil (32) ein Führungsstück (6) angeordnet ist, das mit seiner Umfangsfläche im Hohlraum (5) geführt ist.

6. Griff nach mindestens Ansprüche 2 und 5, **dadurch gekennzeichnet, dass** das Führungsstück (6) die ausgeschobene Position des Innengriffes (3) durch Anlage an der Griffschraube (2) begrenzt.

7. Griff nach mindestens einem der Ansprüche 1 bis 6, **dadurch gekennzeichnet, dass** in einer Aussparung des Außengriffes (1) eine Dichtung (7) angeordnet ist, die einerseits eine Abdichtung gegenüber dem verschiebbaren Griffteil (32) und andererseits dessen Arretierung in der innerhalb des Außengriffes (1) liegenden Endposition bewirkt.

8. Griff nach Anspruch 7, **dadurch gekennzeichnet, dass** die Dichtung (7) zu Arretierzwecken In eine Vertiefung (33) des Griffteils (32) eingreift.

9. Griff nach mindestens Ansprüch 2, **dadurch gekennzeichnet, dass** die Griffschraube (2) mit ihrem Kopf oberflächenbündig in einer Ansenkung (A) der Aufnahmeöffnung (O) im Türblatt (T) sitzt.

10. Griff nach mindestens einem der Ansprüche 5 bis 9, **dadurch gekennzeichnet, dass** der Kopf der Griffschraube (2) mit seiner Innenfläche (22) sowohl mit dem Führungsstück (6) in der ausgeschobenen Position des Innengriffes (3) als auch mit der Außenfläche (35) des Innengriffes (3) in seiner eingeschobenen Position dichtend zusammenwirkt.

11. Griff nach Anspruch 10, **dadurch gekennzeichnet, dass** die Innenfläche (22) des Kopfes der Griffschraube (2) mit einem Anschlag (23) für das Führungsstück (6) versehen ist.

## Claims

1. Handle, in particular for doors of shower partitions, preferably consisting of a transparent material, comprising in the mounted state an outer handle (1), which can be arranged in a fixed manner on one side of the door panel (T), and an inner handle (3), which can be arranged in a projecting manner on the other side and is connected to the outer handle (1), wherein the inner handle (3) can be pushed completely into a cavity (5) in the outer handle (1),
**characterised in that**
the inner handle (3) is connected to a handle portion (32) which is guided in a displaceable manner in an opening (12) in the outer handle (1), wherein the handle portion (32) projects out of the outer handle (1) when the inner handle (3) is pushed into the cavity (5).

2. Handle according to Claim 1, **characterised in that** the outer handle (1) can be fastened to the door panel (T) by means of a handle screw (2), wherein the threaded connection (11, 21) of these two parts (1, 2) encloses the cylindrical cavity (5).

3. Handle according to Claim 1, **characterised in that** the inner handle (3) is connected to the handle portion (32) by means of a threaded pin (31) which is in each case screwed into an internal thread in the inner handle (3) and handle portion (32).

4. Handle according to Claim 3, **characterised in that** the threaded pin (31) is provided with a key face (34).

5. Handle according to at least one of Claims 1 to 4, **characterised in that** a guide piece (6) is arranged between the inner handle (3) and the handle portion (32), which guide piece is guided with its circumferential face in the cavity (5).

6. Handle according to at least Claims 2 and 5, **characterised in that** the guide piece (6) limits the pushed out position of the inner handle (3) by bearing against the handle screw (2).

7. Handle according to at least one of Claims 1 to 6, **characterised in that** a seal (7) is arranged in a cutout in the outer handle (1), which seal on one side effects a sealing off with respect to the displaceable handle portion (32) and on the other side effects its locking in the end position which lies inside the outer handle (1).

8. Handle according to Claim 7, **characterised in that** the seal (7) engages in a depression (33) in the handle portion (32) for locking purposes.

9. Handle according to at least Claim 2, **characterised in that** the handle screw (2) sits with its head flush with the surface in a countersink (A) in the receiving opening (O) in the door panel (T).

10. Handle according to at least one of Claims 5 to 9, **characterised in that** the head of the handle screw (2) with its inner face (22) interacts in a sealing manner with both the guide piece (6) in the pushed out position of the inner handle (3) and the outer face (35) of the inner handle (3) in its pushed in position.

11. Handle according to Claim 10, **characterised in that** the inner face (22) of the head of the handle screw (2) is provided with a stop (23) for the guide piece (6).

## Revendications

1. Poignée, en particulier pour des portes de séparations de douche, de préférence en matériau translucide, composée en l'état monté d'une poignée extérieure (1) pouvant être agencée sur l'un côté du vantail de porte (T) et d'une poignée intérieure (3) reliée à la poignée extérieure (1) pouvant être placée en saillie sur l'autre côté, sachant que la poignée intérieure (3) peut être poussée intégralement dans une cavité (5) de la poignée extérieure (1),
**caractérisée en ce que**
la poignée intérieure (3) est reliée à une partie de poignée (32) qui est introduite en pouvant être poussée dans une ouverture (12) de la poignée extérieure (1), sachant que la partie de poignée (32) fait saillie de la poignée extérieure (1) lorsque la poignée intérieure (3) est poussée dans la cavité (5).

2. Poignée selon la revendication 1, **caractérisée en ce que** la poignée extérieure (1) peut être fixée sur le vantail de porte (T) au moyen d'une vis de poignée (2), sachant que la liaison filetée (11, 21) de ces deux parties (1, 2) entoure la cavité cylindrique (5).

3. Poignée selon la revendication 1, **caractérisée en ce que** la poignée intérieure (3) est reliée à la partie de poignée (32) par une tige filetée (31) qui est respectivement vissée dans un filetage intérieur dans la poignée intérieure (3) respectivement la partie de poignée (32).

4. Poignée selon la revendication 3, **caractérisée en ce que** la tige filetée (31) est munie d'une surface de clé (34).

5. Poignée selon au moins l'une des revendications 1 à 4, **caractérisée en ce qu'**entre la poignée intérieure (3) et la partie de poignée (32), une pièce de guidage (6) est placée qui est guidée dans la cavité (5) avec sa surface périphérique.

6. Poignée selon au moins les revendications 2 et 5, **caractérisée en ce que** la pièce de guidage (6) délimite la position sortie de la poignée intérieure (3) par l'appui sur la vis de poignée (2).

7. Poignée selon au moins l'une des revendications 1 à 6, **caractérisée en ce qu'**un joint (7) est placé dans un évidement de la poignée extérieure (1), lequel crée d'une part une étanchéité contre la partie de poignée (32) pouvant être poussée et d'autre part son blocage dans la position finale à l'intérieur de la poignée extérieure (1).

8. Poignée selon la revendication 7, **caractérisée en ce que** le joint (7) se met en prise à des fins de blocage dans un creux (33) de la partie de poignée (32).

9. Poignée selon au moins la revendication 2, **caractérisée en ce que** la vis de poignée (2) loge avec sa tête affleurant en surface dans un abaissement (A) de l'ouverture de réception (O) dans le vantail de porte (T).

10. Poignée selon au moins l'une des revendications 5 à 9, **caractérisée en ce que** la tête de la vis de poignée (2) coopère de manière étanche avec sa surface intérieure (22) tant avec la pièce de guidage (6) dans la position sortie de la poignée intérieure (3) qu'avec la surface extérieure (35) de la poignée intérieure (3) dans sa position entrée.

11. Poignée selon la revendication 10, **caractérisée en ce que** la surface intérieure (22) de la tête de la vis de poignée (2) est munie d'une butée (23) pour la pièce de guidage (6).
